# EUROPÄISCHE PATENTANMELDUNG

(11) **EP 0 714 833 A1**
(43) Veröffentlichungstag der Anmeldung: **05.06.1996**
(21) Anmeldenummer: 95117101.6
(22) Anmeldetag: 30.10.1995
(51) Int. Cl.: B65D 1/38

(54) **Behälter zur Aufnahme von Flaschen oder Dosen**

(30) Priorität: 01.12.1994 DE 4442836
(71) Anmelder: THE COCA-COLA COMPANY, Atlanta, Georgia 30301 (US)
(72) Erfinder: Umiker, Hans, CH-8132 Egg (CH)
(74) Vertreter: Gritschneder, Martin, Dipl.-Phys.

(57) **Zusammenfassung**

Bei einem Behälter aus Kunststoff zur Aufnahme von wahlweise Flaschen, Dosen oder kleineren Packungseinheiten aus Karton sind im Behälterinneren angeordnete Pinolen (19) zur Aufnahme der Kartonpackungen geteilt und mit Abstand zueinander angeordnet.

## Beschreibung

Die Erfindung betrifft einen Behälter aus Kunststoff gemäß dem Oberbegriff des Patentanspruches 1.

Aus Gründen der Bequemlichkeit des Tragekomforts setzt es sich mehr und mehr durch, daß Flaschen oder Dosen in kleineren Packungseinheiten zum Zwecke des Transports zusammengefaßt werden und zwar häufig in Kartonpacks mit zwei, vier, sechs oder auch acht Flaschen oder Dosen als Inhalt. Hierbei ist es zweckmäßig, einen Flaschenkasten vorzusehen, der sowohl die Flaschen einzeln aufnehmen kann wie auch die Aufnahme von kleineren Verpackungseinheiten in Art von Zweier-, Vierer, Sechser- oder Achter-Kartonpacks und dergleichen zuläßt.

Aufgabe der Erfindung ist es, einen solchen Kasten oder Tray zu schaffen, der bei einfachem Gesamtaufbau, leichtgewichtig und gleichwohl stabil aufgebaut ist. Nach einem weiteren Aspekt soll eine möglichst glatte Außenwandfläche des Behälters realisiert, ein leichtes, beschädigungsfreies Einsetzen der Flaschen oder Dosen bzw. Kartonpacks ermöglicht werden und ein sicherer Halt der Flaschen oder Dosen bzw. Kartonpacks im Kasten gewährleistet sein. Nach einem weiteren Aspekt soll zugleich eine Display-Funktion erreicht werden, die ein Erkennen des Kasteninhaltes von außen her zuläßt, indem die Flaschenetiketten von außen sichtbar gemacht werden können.

Diese Aufgabe wird erfindungsgemäß durch die im kennzeichnenden Teil des Anspruches 1 enthaltenen Maßnahmen gelöst, wobei zweckmäßige Weiterbildungen durch die in den Unteransprüchen enthaltenen Merkmale gekennzeichnet sind.

Nach Maßgabe der Erfindung sind im Inneren der Behälter, Pinolen als Stütz- und Halteflächen, insbesondere als Bauteile zur Untergliederung des Behälters in Aufnahmeabteile vorgesehen. Diese Pinolen sind erfindungsgemäß geteilt, so daß jede Pinole in mehrere Pinolenteile gegliedert ist, die mit Abstand zueinander angeordnet sind. Dadurch wird es möglich, Kartonpacks in den Behälter, im folgenden meist mit Flaschenkasten bezeichnet einzusetzen, da die vertikalen Seitenwände der Kartonpacks in die Zwischenräume zwischen den Pinolenteilen einer jeden einzelnen Pinole eingesetzt werden können. Zugleich kann der Kasten wahlweise auch zur Aufnahme von Flaschen, die nicht in Kartonpacks untergebracht sind, herangezogen werden. Der Kasten erfüllt somit zwei Funktionen, nämlich die Aufnahme von Flaschen, die in Kartonpacks untergebracht bzw. zusammengefaßt sind, sowie die Aufnahme einzelner Flaschen. Zweckmäßigerweise sind in den Kastenwänden mit den Pinolen fluchtende Stützprofile ausgebildet, die zwischen sich Displayöffnungen begrenzen. Diese Stützprofile tragen in Verbindung mit hohl ausgebildeten Eckenprofilen zur Stabilisierung und Versteifung des Flaschenkastens bei und erlauben eine Maximierung der Displayöffnungen.

Zweckmäßigerweise sind die Pinolenteile so ausgebildet, daß sie im Bodenbereich mit rippenartigen Leisten in Bodenrippen des als Rippenstruktur ausgebildeten Kastenbodens übergehen, wodurch auch im Kasteninneren eine Versteifung über die Anbindung der Pinolen an die Bodenrippen erzielt wird. Vorteilhaft sind die Pinolen in vier Pinolenteile untergliedert, was durch eine Kreuzteilung einer jeden Pinole parallel zu den Längs- und Schmalseitenwänden erfolgt. Der Abstand zwischen den Pinolenteilen ist in Anpassung an die aufzunehmenden Kartonpacks ausgebildet. In einer zweckmäßigen Ausführungsform sind die Pinolenteile als Hohlprofil mit dreieckförmigem Querschnitt ausgebildet. In einer weiteren zweckmäßigen Ausführungsform weisen die Pinolenteile eine rippenartige Struktur, insbesondere aus drei an einem Punkt zusammengefaßten Rippen auf, die in Richtung auf die Aufnahmeabteile bzw. auf die Längs- und Schmalseitenwand hervorstehen und mit ihren vorderen Enden Kontaktbereiche zum Stützen und Halten der in die Abteile aufgenommenen Flaschen bilden. Selbstverständlich sind weitgehende Abwandlungen der Pinolenteile über das beschriebene Ausführungsbeispiel möglich. Besonders zweckmäßig ist es ferner, daß die Displayöffnungen an ihrer Oberseite einen Kastenhandgriff begrenzen, der bevorzugt als Lamellengriff ausgebildet ist. Besonders zweckmäßig ist hierbei die Kombination eines Lamellenhandgriffs mit einem als Hohlprofil ausgebildeten Abschnitt, wodurch sich ein sehr steifer Griff ergibt, der auch stärksten Belastungen standhält.

Nachfolgend werden bevorzugte Ausführungsbeispiele der Erfindung anhand der Zeichnungen beschrieben. Darin zeigen:
- Figur 1: eine Seitenansicht der Längsseite eines Flaschenkastens,
- Figur 2: eine Seitenansicht der Schmalseite des in Figur 1 dargestellten Kastens,
- Figur 3: eine teilweise geschnittene Draufsicht auf den in Figur 1 dargestellten Flaschenkasten sowie
- Figur 4: eine Einzelheit eines Pinolenaufbaus des dargestellten Flaschenkastens.

Der in den Zeichnungen dargestellte Flaschenkasten weist zwei Längs- und zwei Schmalseitenwände auf, die mit dem im wesentlichen rechteckförmigen Kastenboden 3 einen kastenförmigen Innenraum begrenzen, der zur Aufnahme von Flaschen dient. Die Beschreibung ist hierbei gleichzeitig auf Trays anwendbar, die vorwiegend zur Aufnahme von Dosen dienen und bei den die Höhe der Seitenwände reduziert ist und zwar meist auf Dosenhöhe angepaßt oder auch kleiner, oftmals bis auf einen umlaufenden seitlichen Stützwulst. In den Kastenseitenwänden 1 und 2 sind hohle Stützprofile 4 ausgebildet, deren Außenfläche 5 bündig mit der Außenseite der Kastenseitenwände verläuft. Die Stützprofile 4, die sich über die gesamte Kastenhöhe vom Boden her bis zum oberen Kastenrand oder auch nur über einen Teilbereich der Kastenhöhe erstrecken können, ragen im dargestellten Ausführungsbeispiel mit einem Dreieck- bzw. dachfirstartigen Vorsprung 6 in das Kasteninnere vor und begrenzen bei 7 Flaschenhalteflächen. Auch die Eckbereiche 8 des Kastens sind im dargestellten Ausführungsbeispiel als Hohlprofile ausgebildet. Wie am besten aus der Figur 1 entnommen werden kann, begrenzen die Stützprofile 4 und die Eckenprofile 8 zwischen sich mit 9 bezeichnete Sichtöffnungen. Der untere Rand 10 der Sichtöffnungen ist hierbei in Art einer Welle konturiert, indem die unteren Ränder der Sichtöffnungen 9 einem Wellenverlauf entsprechend ausgebildet sind. Dies trifft auch für die schmale Seitenwand gemäß Figur 2 zu. Alternativ könnte auch der obere Rand der Sichtöffnungen wellenverlaufartig konturiert sein oder beide Ränder, also obere und untere Ränder. Wahlweise sind auch Randkonturen über die Seitenwand möglich.

Der obere Kastenrand bildet im Bereich der Sichtöffnungen 9 Handgriffe, wobei insbesondere der auf der Schmalseite 2 durch die mittlere Sichtöffnung 9 am oberen Kastenrand gebildete Handgriff 11 entsprechend der in Figur 1 dargestellten Einzelheit einen Lamellenhandgriff 12 bildet. Der Lamellenhandgriff entsprechend der Darstellung in Figur 1 weist in der unteren Hälfte ein mit 13 bezeichnetes Hohlprofil auf, an dem sich ein im wesentliches U-förmiger Abschnitt 14 anschließt, dessen U-förmiger Innenraum durch vertikale eng beabstandete rippenartige Lamellen 15 gefüllt ist. Durch die Lamellen 15 ergibt sich eine quasi geschlossene Grifffläche und in Verbindung mit dem Hohlprofil ein sehr stabiler Griff.

Ferner sind im dargestellten Ausführungsbeispiel an der Kastenwand insbesondere im Eckenbereich desselben Palettierrippen 16 ausgebildet, die im Stapelverbund einen Halt der Kästen gewährleisten sollen. Hierbei sind im dargestellten Ausführungsbeispiel im oberen Bereich an den Kastenecken jeweils 5 vertikal verlaufende Palettierrippen 16, hingegen am unteren Kastenrand jeweils 7 horizontal verlaufende Palettierrippen 16 vorgesehen, wobei die Anzahl der Rippen selbstverständlich entsprechend des Anwendungsfalles, insbesondere in Anpassung an die Größe des Kastens beliebig gewählt werden kann.

Im Kasteninneren sind die Aufnahmeabteile 18 des Flaschenkastens durch allgemein mit 19 bezeichnete Pinolen und die in das Kasteninnere vorstehenden Stützprofile 4 begrenzt, wobei die Pinolen 19 jeweils im freibleibenden Zwischenraum zwischen den im Kasten eingestellten Flaschen angeordnet sind. Entsprechend sind die Pinolen 19 in Reihen parallel zu den Längs- und Schmalseitenwänden 1 und 2 angeordnet und fluchten mit den in den Kastenseitenwänden ausgebildeten Stützprofilen 4.

Zur Aufnahme von Kartonpacks, die als Untereinheit wahlweise zwei, vier oder sechs Flaschen aufnehmen können und vornehmlich aus Karton gebildet sind, ist eine Teilung einer jeden Pinole 19 vorgesehen, wobei im dargestellten Ausführungsbeispiel eine Kreuzteilung der Pinolen 19 vorgesehen ist, so daß die Pinolen 19 in vier mit Abstand zueinander angeordneten Pinolenteile 19a bis 19d untergliedert sind. Dadurch entsteht zwischen den Pinolenteilen 19a bis 19d einer jeden Pinole 19 ein besser aus Figur 4 ersichtlicher Zwischenraum 20, der eine Aufnahme eines Kartonpacks in diese Lücken 20 zwischen den Pinolenteilen ermöglicht. Dies ist schematisch in Figur 3 durch einen Zweier-Kartonpack gekennzeichnet, der strichpunktiert dargestellt und mit dem Bezugszeichen 21 versehen ist. Selbstverständlich handelt es sich hier um eine rein schematische Darstellung der Außenabmessungen eines Kartonpacks 21, der insbesondere im Bereich der nach innen vorstehenden Stütz- und Eckenhohlprofile aufgebaucht bzw. offen ausgebildet ist, so daß ein Einsetzen des Kartonpacks in den Flaschenkasten möglich ist. Selbstverständlich kann jeder Kartonpack beliebig in Längs- als auch in Querausrichtung in den Flaschenkasten eingestellt werden, wobei die Aufteilung einer jeden Pinole jedenfalls die Aufnahme des Kartonpacks zuläßt.

Zur Verbesserung der Haltefunktion bzw. der Stützfunktion einer jeden Pinole gegenüber den Flaschen sind die Pinolen mit einer entsprechenden Haltefläche ausgerüstet. In der aus Figur 3 oben links ersichtlichen Alternative eines Pinolenteils in Art eines Hohlprofils 22 ist diese Haltefläche durch die Fläche 23 gebildet, die gegebenenfalls der Kontur der im Kasten aufzunehmenden Flaschen angepaßt sein kann. Bei der weiteren dargestellten Altenative, die in Figur 2 mit 24 bezeichnet ist, ist jedes Pinolenteil als Vollelement ausgebildet und weist rippenartige Kontaktzungen 25, hier je Pinolenteil drei Kontaktzungen 25 auf, die bezogen zur Pinolenmitte im wesentlichen radial nach außen vorstehen und mit ihren Enden Kontaktbereiche zur Halterung bzw. Abstützung der im Flaschenkasten aufgenommenen Flaschen bilden. Die mit 26 bezeichnete mittlere und hier kürzere Kontaktzunge bzw. Kontaktrippe ist vorteilhaft so ausgebildet, daß sie bodenseitig in die mit dem Bezugszeichen 27 gekennzeichnete Bodenrippe des hier in Rippstruktur ausgelegten Kastenbodens übergeht bzw. einmündet. Dadurch ergibt sich eine sehr gute Stabilität der Pinole. Bis auf die mit den Bezugszeichen 24 gekennzeichnete Pinolenausführung, die nur eine alternative Ausführungsform darstellen soll, sind alle Pinolen 19 im dargestellten Ausführungsbeispiel als Hohlprofile ausgebildet, wobei die Pinolen an ihren oberen Enden verjüngt ausgebildet sind, wie sich aus Figur 4 ergibt. Jeder Kasten weist bevorzugt ein- und dieselbe Pinolenausbildung auf. Es versteht sich, daß der Zwischenraum zwischen den Pinolenteilen 19a bis 19d jeweils in Anpassung an die aufzunehmenden Kartonpackdicken ausgebildet sind. In den Zwischenbereichen zwischen den Pinolenteilen 19a bis 19d sind vorzugsweise mittig Ablauföffnungen 28 vorgesehen, so daß Regenwasser und Spühlwasser für die Reinigung von Kästen entsprechend abgeführt werden kann.

## Patentansprüche

1. Behälter in Art eines Kastens oder Trays aus Kunststoff zur Aufnahme von wahlweise Flaschen oder kleineren Packungseinheiten von Flaschen oder wahlweise Dosen oder Packungseinheiten von Dosen oder dgl., insbesondere Kartonpacks in Art von Zweier-Packs, Vierer-Packs, Sechser-Packs und dergleichen, bei der der mit vier Seitenwänden ausgebildete Behälter rechteckförmigen Grundriß aufweist und von den Seitenwänden und von im Kasteninneren angeordneten Pinolen begrenzte Aufnahmeabteile umfaßt, **dadurch gekennzeichnet**, **daß** die Pinolen (19) vorzugsweise über kreuz parallel zu den Seitenwänden (1, 2) der Behälter über ihre gesamte Pinolenhöhe geteilt und die Pinolenteile (19a bis 19d) jeder Pinole (19) in einem Abstand voneinander angeordnet sind, der in Anpassung an die Wanddicke der in den Behälter einsetzbaren Packungseinheit bemessen ist.

2. Behälter nach Anspruch 1, **dadurch gekennzeichnet**, **daß** jede Pinole (19) in vier mit Abstand angeordnete Pinolenteile (19a - 19d) unterteilt ist.

3. Behälter nach Anspruch 1 oder 2, **dadurch gekennzeichnet**, **daß** die Pinolen (19) in Flucht mit in den Seitenwänden der Behälter ausgebildeten und in das Behälterinnere vorstehenden, vorzugsweise hohl ausgebildeten Stützprofilen (4) angeordnet sind.

4. Behälter nach einem der Ansprüche 1 bis 3, **dadurch gekennzeichnet**, **daß** die Stützprofile (4) der Seitenwände (1, 2) untereinander und mit den Eckenhohlprofilen (8) Sichtöffnungen (9) in den Kastenseltenwänden (1, 2) begrenzen, daß sich die Stützprofile (4) vom Behälterboden ganz oder teilweise über die Höhe der Behälterseitenwände erstrecken und daß der untere und/oder obere Rand der Sichtöffnungen (9) einen bogenförmigen, im wesentlichen dem Lauf einer Welle folgenden Verlauf (10) hat.

5. Behälter nach einem der vorhergehenden Ansprüche, **dadurch gekennzeichnet**, **daß** die dem Aufnahmeabteil zugewandte Penolenfläche eines jeden Pinolenteils als Flaschen- oder Dosenhaltefläche (23) ausgebildet ist.

6. Behälter nach einem der vorhergehenden Ansprüche, **dadurch gekennzeichnet**, **daß** jedes Pinolenteil als Hohlprofil (22) mit vorzugsweise dreieckigem Querschnitt ausgebildet ist.

7. Behälter nach einem der Ansprüche 1 bis 5, **dadurch gekennzeichnet**, **daß** jedes Pinolenteil mit rippenartigen Kontaktzungen (24) bis (26) zur Halterung der Flaschen oder Dosen ausgebildet ist, wobei vorzugsweise drei Zungen im Pinolenteil vorgesehen sind, die mittlere Zunge (26) von der Pinolenmitte im wesentlichen radial auf das Aufnahmeabteil gerichtet und die äußere Zungen im wesentlichen normal zu den entsprechenden Seitenwänden gerichtet sind.

8. Behälter nach Anspruch 7, **dadurch gekennzeichnet**, **daß** die Pinolenteile mit mindestens einem Teil ihrer Kontaktrippen in Bodenrippen (27) des in Rippenstruktur ausgebildeten Behälterbodens (3) übergehen.

9. Behälter nach einem der vorhergehenden Ansprüche, **dadurch gekennzeichnet**, **daß** in den Kreuzungspunkten der Pinolenteile (19a bis 19d) Ablauföffnungen (28) im Behälterboden (3) vorgesehen sind.
